# EUROPÄISCHE PATENTSCHRIFT

(11) **EP 0 516 773 B1**
(45) Veröffentlichungstag und Bekanntmachung des Hinweises auf die Patenterteilung: **24.05.1995**
(21) Anmeldenummer: 91920318.2
(22) Anmeldetag: 19.11.1991
(51) Int. Cl.: H01F 41/02

(54) **VERFAHREN ZUR HERSTELLUNG VON SPULEN**
PROCESS FOR MANUFACTURING COILS
PROCEDE DE FABRICATION DE BOBINES

(30) Priorität: 19.12.1990 DE 4040604
(43) Veröffentlichungstag der Anmeldung: 09.12.1992
(73) Patentinhaber: ROBERT BOSCH GMBH, 70442 Stuttgart (DE)
(72) Erfinder: BETZ, Dieter, D-7143 Vaihingen (DE); NUEBEL, Karl-Heinz, D-7141 Schwieberdingen (DE); ALMENDRO, José, Luis, E-28028 Madrid (ES); GARCIA, Fernando, E-28033 Madrid (ES); RAMIREZ, Eduardo, E-28804 Madrid (ES)
(86) Internationale Anmeldenummer: DE9100906
(87) Internationale Veröffentlichungsnummer: WO9211648

(56) Entgegenhaltungen:
- EP-A- 0 154 862
- PATENT ABSTRACTS OF JAPAN vol. 7, no. 214 (E-199)(1359) 21. September 1983 &JP,A,58 108 729 ( KOURIN GIKEN ) 28. Juni 1983 siehe Zusammenfassung
- PATENT ABSTRACTS OF JAPAN vol. 4, no. 181 (E-37)(663) 13. Dezember 1980 & JP,A,55 123 114 ( HITACHI SEISAKUSHO ) 22. September 1980 siehe Zusammenfassung
- PATENT ABSTRACTS OF JAPAN vol. 5, no. 99 (E-63)26. Juni 1981 & JP,A,56 042 316
- ( HITACHI ) 20. April 1981 siehe Zusammenfassung
- PATENT ABSTRACTS OF JAPAN vol. 14, no. 316 (E-94)6. Juli 1990 & JP,A,2 103 908( MATSUSHITA ) 17. April 1990 siehe Zusammenfassung
- PATENT ABSTRACTS OF JAPAN vol. 12, no. 393 (E-670)19. Oktober 1988 & JP,A,63133 610 ( MATSUSHITA ELECTRIC WORKS ) 6. Juni 1988 siehe Zusammenfassung

## Beschreibung

Die Erfindung geht aus von einem Verfahren zur Herstellung von Spulen, insbesondere von Zündspulen nach der Gattung des Anspruchs 1.

Bei bekannten Zündspulen wird für deren Primärwicklung und Sekundärwicklung jeweils ein Wickelkörper verwendet. Um bei einer Zündspule bei vorgegebener Baugröße eine möglichst hohe Leistungsausbeute zu erhalten, muß die bei Betrieb in ihren Wicklungen entstehende Wärme wirksam abgeführt werden. Dies gilt insbesondere für die von der Sekundärwicklung überdeckte Primärwicklung, deren maximale Betriebstemperatur letztlich die Leistungsfähigkeit der Zündspule begrenzt.

Dabei ist es von Nachteil, wenn die Abgabe der beim Betrieb in der Primärwicklung entstehende Verlustwärme in den der Primärwicklung benachbarten Eisenkern durch die Trennwirkung des die Wärme schlecht leitenden Primärwicklungskörpers behindert wird.

Durch die DE-OS 34 33 065 ist bekannt, den wärmeübergang von der Primärwicklung zum Eisenkern dadurch zu verbessern, daß die äußeren Lamellen des Eisenkerns aus Aluminium, das eine bessere Wärmeleitfähigkeit als das Eisen aufweist, gefertigt sind.

Diese Art der Wärmeabführung steht einer wirtschaftlichen Fertigung der Zündspule entgegen und ist zuweilen noch unzulänglich.

### Vorteile der Erfindung

Das erfindungsgemäße Verfahren zur Herstellung von Spulen nach dem kennzeichnenden Merkmalen des Anspruchs 1 hat demgegenüber den Vorteil, daß die Primärwicklung der Zündspule ohne Wickelkörper erstellt werden und der Wärmeübergang von der Primärwicklung auf den unmittelbar benachbarten Eisenkern besonders wirksam erfolgen kann. Dadurch ist es möglich, bei einer solchen Zündspule mit vorgegebenen Außendurchmesser, eine, gegenüber einer Zündspule konventionellen Aufbaus, erhöhte Leistungsausbeute zu erzielen.

Durch die in den Unteransprüchen aufgeführten Merkmale sind vorteilhafte Weiterbildungen und Verbesserungen des im Anspruch 1 angegebenen Verfahrens und der zugehörigen Vorrichtung und der Zündspule möglich.

So ist nach den Ansprüchen 2 bis 4 die Möglichkeit gegeben, den Anschlußstecker mit dem Dorn mitzuführen, und dessen Anschlußelemente nach dem Wickeln der Primärwicklung ohne weitere Montage- und Sicherungsvorgänge mit den Enden der Primärwicklung zu kontaktieren.

Unter Berücksichtigung von Anspruch 5 ist eine fertigungstechnisch günstige Verbindung des Endes der Sekundärwicklung mit dem Hochspannungsanschluß geschaffen.

### Zeichnung

Das erfindungsgemäße Verfahren und die zugehörige Wickelmaschine, sowie die Zündspule, sind in der Zeichnung dargestellt und in der nachfolgenden Beschreibung näher erläutert. Es zeigen die Figuren 1 bis 4 die einzelnen Teilschritte des Verfahrens.

### Beschreibung der Ausführungsbeispiele

In der Zeichnung ist in Figur 1 in schematischer Darstellung ein Teilschnitt durch eine Wickelmaschine 11 dargestellt, mit einem, in der Grundform zylinderförmigen Antriebsorgan 12, und einem daran achsgleich angesetzten wellenstumpfförmigen Dorn 13, der gegenüber dem Antriebsorgan 12 abgesetzt ist.

Der Dorn 13 weist an beiden Enden flanschartige Begrenzungen als Bund 14 und Anschlag 16 auf, die den Wickelbereich für eine, auf den Dorn zu wickelnde Primärwicklung 17 für eine angedeutet gezeichnete Zündspule 18 begrenzen und die einen zumindest gleichgroßen Durchmesser aufweisen als der Außendurchmesser der Primärwicklung 17.

Der Bund 14 ist Teil eines Anschlußsteckers 21, der vor dem Wickeln der Primärwicklung 17 über den Dorn 13 geschoben wird und in einer in dem Antriebsorgan 12 angebrachten Axialnut 22 verdrehfest gelagert ist.

Der Anschlag 16 ist an dem freien Ende des Dorns 13 durch nicht dargestellte Mittel reversibel angefügt.

Durch Drehungen des Antriebsorgans 12 mit dem Dorn 13 wird in bekannter Weise mit nicht näher dargestellten Mitteln die Primärwicklung 17 auf den Dorn 13 zwischen dem Bund 14 und dem Anschlag 16 in Form einer Lagenwicklung aufgewickelt und der Anfang der Primärspule 17, wie in Figur la als Draufsicht auf den Gegenstand der Figur 1 gezeigt, der Anfang der Primärspule 17 mit einem ersten Anschlußelement 23 und das Ende der Primärspule 17 mit einem zweiten Anschlußelement 24 durch Schweißen verbunden, wobei auch andere Verbindungstechniken, wie zum Beispiel Löten oder Klemmen anwendbar sind.

Die beiden Anschlußelemente 23, 24 sind in üblicher Weise voeinander elektrisch isoliert.

In einem weiteren Verfahrensschritt wird eine Sekundärwicklung 26 gefertigt und koaxial zur Primärwicklung 17 montiert, wie in Figur 2 dargestellt.

Der die Sekundärwicklung 26 tragende hohlzylindrische Wickelkörper 27 ist durch radial gerichtete, vom Dorn 13 wegweisende Stege 28 in mehrere Kammern 29 unterteilt. Durch die in Reihe verbundenen Kammerwicklungen wird die Spannungsdifferenz zwischen den einzelnen Kammern 29 begrenzt und so Spannungsüberschläge innerhalb der Sekundärwicklung 26 vermieden.

Nach der Montage des Wickelkörpers 27 mit der Fixierung am Anschlußstecker 21 wird der Anfang der Sekundärwicklung 26 mit dem zweiten Anschlußelement 24 verbunden.

In einem weiteren Arbeitsgang wird der Anschlag 16 entfernt und an das nun freie Ende des Dorns 13 ein Eisenkern 31 achsgleich angeschlagen, wie in Figur 3 gezeigt. Der Eisenkern 31 ist elektrisch isolierend hautförmig umspritzt und der umspritzte Eisenkern 31 weist die gleiche, vorzugsweise quadratische oder rechteckige Querschnittsform wie der Dorn 13 auf. Der umspritzte Eisenkern 31 und der Dorn 13 haben gleiche Außenmaße; die Außenmaße des umspritzten Eisenkerns 31 könnten aber auch um ein Fügespiel kleiner sein als die Außenmaße des Dorns 13.

Entsprechend den Pfeilen 32 wird der aus der Primärwicklung 17, Sekundärwicklung 26 und Anschlußstecker 21 bestehende Verband 33 in Achsrichtung des Dorns 13 über dessen freies Ende auf einen Teil des Eisenkerns 31 aufgeschoben, wodurch der Eisenkern die Stützwirkung für die Primärwicklung 17 übernimmt.

Der Eisenkern 31 ist in einem topfförmigen Gehäuse 34, dessen offene Deckelseite 36 zum Antriebsorgan 12 zeigt und dessen Mantelfläche 37 parallel zum Dorn 13 gerichtet ist, festgelegt, so daß mit dem Aufschieben des Verbandes 33 auf den Eisenkern dieser soweit in das Gehäuse 34 eintaucht, daß nur noch ein Teil des Anschlußsteckers 21 dieses überragt.

Die Sekundärwicklung 26 wird an ihrem Ende mit einem Hochspannungsanschluß 38 verbunden, der das Gehäuse 34 an dessen Bodenseite 39 durchdringt. Die Verbindung erfolgt über einen Leitkleber 41; sie könnte aber auch anders, beispielsweise gesteckt sein. Der Eisenkern 31 wird um ein Querjoch 42 ergänzt und die Deckelseite 36 des Gehäuses 34 so verschlossen, daß der Teil des Anschlußsteckers 21, der das Gehäuse 34 überragt, zu einem, nun durch das Gehäuse 34 umschlossenen Innenraum 43 hin abgedichtet ist.

Das allseitig geschlossene Gehäuse 34 wird durch nicht dargestellte Mittel inseitig getrocknet und mit Giesharz ausgegossen, das um den Verband 33 einen Kunststoffblock bildet und dessen Anorndung stabilisiert.

Bei der so fertiggestellten Zündspule 18 können alternativ vom zuvor beschriebenen Ausführungsbeispiel der Dorn 13 und der Eisenkern 31 eine abweichende Querschnittsfläche haben, beispielsweise mit einer runden Querschnittsfläche.

Mit dem beschriebenen Verfahren ist es möglich, bei der hergestellten Zündspule 18 unter Beibehaltung des wegen der erforderlichen Hochspannungsüberschlagsfestigkeit erforderlichen Wickelkörpers 27 für die Sekundärwicklung 26 den Wickelkörper für die Primärwicklung 17 einzusparen, die Verlustwärme der Primärwicklung 17 mittels des direkt an der Primärwicklung 17 anliegenden Eisenkerns 31 rasch abzuleiten und so einer Zündspule 18 zu schaffen, die gegenüber einer Zündspule mit konventionellem Aufbau mit je einem Wickelkörper für die Primärwicklung 17 und die Sekundärwicklung 26 eine, bezogen auf das Bauvolumen der Zündspule 18, erhöhte Leistungsausbeute ermöglicht.

Dabei kann beispielsweise, bei feststehender Leistungsabgabe der Zündspule 18, deren Baugröße verringert werden, was der Tendenz im Fahrzeugkomponentenbau entspricht.

## Patentansprüche

1. Verfahren zur Herstellung einer Spule, insbesondere einer Zündspule für die Zündanlage einer Brennkraftmaschine, dadurch gekennzeichnet, daß eine Primärwicklung (17) der Spule (18) auf einem Dorn (13) einer Wickelmaschine (11) gewickelt wird, daß eine Sekundärwicklung (26) der Spule (18), die auf einem Wickelkörper (27) angeordnet ist, koaxial über die Primärwicklung (17) geschoben wird, daß mit dem Herausziehen des Dornes (13) aus der Primärwicklung (17) ein achsgleich zum Dorn (13) angeordneter Eisenkern (31) in die Primärwicklung (17) eingeführt wird und ein mit dem Eisenkern (31) mitgeführtes und die Spule (18) umschließendes Gehäuse (34) mit Gießharz, das nach dem Aushärten einen Kunststoffblock bildet, ausgegossen wird.

2. Verfahren nach Anspruch 1, dadurch gekennzeichnet, daß der Dorn (13) die axiale Wicklungsbreite der Primärwicklung (17) beidseitig überragt.

3. Verfahren nach Anspruch 2, dadurch gekennzeichnet, daß die Primärwicklung (17) axial begrenzt wird, einerseits von einem Bund (14) und andererseits von einem Anschlag (16) und die Außenmaße der Primärwicklung (17) gleich oder kleiner sind als die zugeordneten Außenmaße von Bund (14) und Anschlag (16).

4. Verfahren nach Anspruch 3, dadurch gekennzeichnet, daß an dem Bund (14) ein Anschlußelemente (23, 24) enthaltender Anschlußstecker (21) ausgebildet ist und der Anfang der Primärwicklung (17) mit einem ersten Anschlußelement (23) und das Ende der Primärwicklung (17) mit einem zweiten Anschlußelement (24) verbunden wird und die beiden Anschlußelemente (23, 24) voneinander elektrisch isoliert sind.

5. Verfahren nach Anspruch 4, dadurch gekennzeichnet, daß die Sekundärwicklung (26) an ihrem Ende mit einem in dem Gehäuse (34) angebrachten Hochspannungsanschluß (38) vermittels eines Leitklebers verbunden wird.

6. Verfahren nach Anspruch 5, dadurch gekennzeichnet, daß die Sekundärwicklung (26) an ihrem Anfang mit dem zweiten Anschlußelement (24) verbunden wird.

7. Verfahren nach Anspruch 6, dadurch gekennzeichnet, daß der Eisenkern (31) elektrisch isolierend umspritzt wird und der umspritzte Eisenkern (31) in den Außenmaßen gleich oder kleiner ist als die zugeordneten Außenmaße des Dorns (13).

## Claims

1. Method for manufacturing a coil, in particular an ignition coil for the ignition system of an internal combustion engine characterised in that a primary winding (17) of the coil (18) is wrapped onto a core rod (13) of a wrapping machine (11), in that a secondary winding (26) of the coil (18), which is arranged on a winding form (27), is pushed coaxially over the primary winding (17), in that as the core rod (13) is pulled out of the primary winding (17) an iron core (31) which is arranged coaxially with respect to the core rod (13) is inserted into the primary winding (17) and a housing (34) which is carried along with the iron core (31) and encloses the coil (18) is filled with casting resin which forms a plastic block after curing.

2. Method according to Claim 1, characterised in that the core rod (13) projects beyond the axial winding width of the primary winding (17) on both sides.

3. Method according to Claim 2, characterised in that the primary winding (17) is axially delimited, on the one hand by a collar (14) and on the other hand by a stop (16) and the outer dimensions of the primary winding (17) are the same or smaller than the assigned outer dimensions of collar (14) and stop (16).

4. Method according to Claim 3, characterised in that a connecting plug (21) which contains connecting elements (23, 24) is constructed on the collar (14) and the start of the primary winding (17) is connected to a first connecting element (23) and the end of the primary winding (17) is connected to a second connecting element (24) and the two connecting elements (23, 24) are electrically insulated from one another.

5. Method according to Claim 4, characterised in that the secondary winding (26) is connected at its end to a high-voltage terminal (38), attached in the housing (34), by means of a conductive adhesive.

6. Method according to Claim 5, characterised in that the secondary winding (26) is connected at its start to the second connecting element (24).

7. Method according to Claim 6, characterised in that the iron core (31) is encapsulated by injection moulding in an electrically insulating manner and the outer dimensions of the encapsulated iron core (31) are the same as or smaller than the associated outer dimensions of the core rod (13).

## Revendications

1. Procédé pour la fabrication d'une bobine, notamment d'une bobine d'allumage pour l'installation d'allumage d'un moteur à combustion interne, procédé caractérisé en ce qu'un enroulement primaire (17) de la bobine (18) est bobiné sur un mandrin (13) d'une bobineuse (11), en ce qu'un enroulement secondaire (26) de la bobine (18) qui est disposé sur un corps de bobine (27) est enfilé coaxialement sur l'enroulement primaire (17), en ce qu'avec l'extraction du mandrin (13) hors de l'enroulement primaire (17) un noyau de fer (31) disposé coaxialement par rapport au mandrin (13) est introduit dans l'enroulement primaire (17) tandis qu'un boîtier (34) entraîné avec le noyau de fer (31) et entourant la bobine (18) est garni de résine de coulée qui forme après le durcissement un bloc de matière synthétique.

2. Procédé selon la revendication 1, caractérisé en ce que le mandrin (13) dépasse des deux côtés de la largeur axiale d'enroulement de l'enroulement primaire (17).

3. Procédé selon la revendication 2, caractérisé en ce que l'enroulement primaire (17) est délimité axialement, d'un côté par une collerette (14) et de l'autre côté par une butée (16) et les cotes dimensionnelles externes de l'enroulement primaire (17) sont égales ou inférieures aux cotes dimensionnelles externes correspondantes de la collerette (14) et de la butée (16).

4. Procédé selon la revendication 3, caractérisé en ce que, sur la collerette (14), est formé un collecteur (21) contenant des éléments de raccordement (23, 24) et le début de l'enroulement primaire (17) est relié à un premier élément de raccordement (23) tandis que la fin de l'enroulement primaire (17) est reliée à un second élément de raccordement (24), et les deux éléments de raccordement (23, 24) sont isolés électriquement l'un à l'autre.

5. Procédé selon la revendication 4, caractérisé en ce que l'enroulement secondaire (26) est relié à son extrémité au moyen d'une colle conductrice à un raccordement haute tension (38) rapporté dans le boîtier (34).

6. Procédé selon la revendication 5, caractérisé en ce que l'enroulement secondaire (26) est relié à son début au second élément de raccordement (24).

7. Procédé selon la revendication 6, caractérisé en ce que le noyau de fer (31) reçoit en recouvrement par extrusion une peau l'isolant électriquement et ce noyau de fer (31) ainsi recouvert par extrusion a des cotes dimensionnelles externes égales ou inférieures aux cotes dimensionnelles externes correspondantes du mandrin (13).
